# EUROPÄISCHE PATENTANMELDUNG

(11) **EP 0 189 393 A1**
(43) Veröffentlichungstag der Anmeldung: **30.07.1986**
(21) Anmeldenummer: 86890010.1
(22) Anmeldetag: 21.01.1986
(51) Int. Cl.: E21C 35/22, E21D 9/10, E21C 27/24

(54) **Schrammaschine**

(30) Priorität: 21.01.1985 AT 139/85
(71) Anmelder: VOEST-ALPINE Aktiengesellschaft, A-1011 Wien (AT)
(72) Erfinder: Zitz, Alfred, A-8740 Zeltweg (AT); Maier, Wilfried, A-8740 Zeltweg (AT)
(74) Vertreter: Haffner, Thomas M., Dr.

(57) **Zusammenfassung**

Bei einer Schrämmaschine (1) mit an einem allseits schwenkbaren Schrämarm (2) rotierbar gelagerten Schrämköpfen (5), in welchen eine Getriebestufe (7) angeordnet ist, erfolgt die Wasserzuführung über die äussere Stirnscheibe (8) des Schrämkopfes und über Kanäle im Inneren des Schrämkopfgrundkörpers (15) zu Düsen am Umfang desselben. Das Wasser gelangt über eine im wesentlichen axiale Bohrung (12) in einen Hohlraum des Schrämkopfgrundkörpers (15) und wird aus diesem Hohlraum über Kanäle (21, 22, 23) zu den Düsen geleitet.

## Beschreibung

Die Erfindung bezieht sich auf eine Schrämmaschine mit an einem in Höhenrichtung und seitlich verschwenkbaren Schrämarm um quer zur Achse des Schrämarmes rotierbar gelagerten Schrämköpfen, deren Drehantrieb über ein Schrämgetriebe erfolgt, bei welcher die Schrämköpfe mit Meißeln und Düsen für das Aussprühen von Wasser bestückt sind und Leitungen für die Zufuhr von Wasser zu den Düsen vorgesehen sind. Für die Zufuhr von Wasser zum Zwecke der Kühlung der Ortsbrust bzw. zum Niederschlagen von beim Schrämen entstehenden Staub ist bereits bekannt, Wasser über einen allseits schwenkbaren Schrämarm dem Inneren von Schrämköpfen zuzuführen. Im besonderen bei Ausbildungen, bei welchen die letzte Getriebestufe für den Antrieb der rotierbar gelagerten Schrämköpfe im Inneren der hohl ausgebildeten Schrämköpfe untergebracht ist, sind hiefür aufwendige Konstruktionen bekanntgeworden, deren hauptsächliches Problem darin lag, eine dichte Verbindung zwischen dem drehbar gelagerten Schrämkopf und dem starren Teil der Wasserzuführungsleitung sicherzustellen. Schwierigkeiten bei der Dichtung haben in diesem Bereich zur Folge, daß Kühlwasser in das Getriebeöl gelangen kann, wodurch der ,_ Verschleiß des Getriebes wesentlich erhöht wird und die Schmierfähigkeit des Schmieröles verlorengeht.

Die Erfindung zielt nun darauf ab, bei der Wasserzuführung für die Versorgung der Düsen eines Schrämkopfes den kritischen Bereich des Getriebes gänzlich zu umgehen. Zur Lösung dieser Aufgabe besteht die Erfindung im wesentlichen darin, daß die Zuleitung für das Wasser in eine um die Drehachse der Schrämköpfe rotierbar gelagerte Stirnscheibe mündet, daß die Wasserzuleitung über eine im wesentlichen axiale Bohrung der Stirnscheibe dichtend mit einem axialen Hohlraum des Schrämkopfes in Verbindung steht und daß der axiale Hohlraum des Schrämkopfes über Kanäle im Inneren des Schrämkopfes mit den Düsen verbunden ist. Während bei den bisher bekannten Konstruktionen die Wasserzuführungsleitung auf relativ großem Radius außerhalb des größten Durchmessers des Getriebes in den Schrämkopf übergehen mußte und damit eine Dichtung erforderlich war, welche bei hoher Relativgeschwindigkeit eine sichere Dichtfunktion ergibt, kann nunmehr die Zuführung des Wassers nahezu zentrisch erfolgen und die Relativgeschwindigkeiten an der Dichtstelle sind wesentlich geringer. Die Verwendung einer relativ zum Schrämkopf drehbaren Stirnscheibe erlaubt hiebei eine Lagerung dieser Stirnscheibe, welche auch bei großer Belastung des Schrämkopfes eine sichere Dichtfunktion ergibt. Demgegenüber war die Dichtung bei Zuführung über den Schrämkopf von der Innenseite des Schrämkopfes her nie völlig frei von den Erschütterungen des Schrämkopfes während des Schrämbetriebes, wodurch ein Leckwerden der Dichtung im Zuge der Zeit kaum zu verhindern war.

Die erfindungsgemäße Ausbildung erlaubt es auch, beliebige Sektorsteuerungen zu verwirklichen, wofür vorzugsweise die Ausbildung so getroffen wird, daß die axiale Bohrung der Stirnscheibe in eine drehfest mit der Stirnscheibe dichtend verbundene, im axialen Hohlraum des Schrämkopfes gelagerte Büchse mündet, wobei die Büchse im axialen Hohlraum des Schrämkopfes dichtend gelagert ist und wenigstens eine radiale Durchbrechung aufweist, welche bei Drehung des Schrämkopfes mit Kanälen des Schrämkopfes für die Zuführung des Wassers zu den Düsen des Schrämkopfes fluchtet. Die beiden Bauteile Büchse und Stirnscheibe können hiebei baulich voneinander getrennt sein und sind gemäß einer bevorzugten Weiterbildung der Erfindung dadurch verbunden, daß in der axialen Bohrung der Stirnscheibe ein axial begrenzt verschiebliches Rohrstück dichtend eingesetzt ist, dessen freies Ende in eine zylindrische Bohrung der Büchse eingreift. Eine derartige Ausbildung hat zur Folge, daß die Stirnscheibe bei Erschütterungen des Schrämkopfes auch geringfügig aus ihrer axialen Lage herausbewegt werden kann, ohne daß die Dichtfunktion beeinträchtigt wird. Das zwischen Stirnscheibe und Büchse eingesetzte Rohrstück kann einen entsprechenden dichtenden Ausgleich auch bei hoher mechanischer Belastung sicherstellen.

In vorteilhafter Weise ist die Stirnscheibe über als Pendellager ausgebildete Radiallager mit balligen Lagerflächen am Schrämkopf gelagert. Diese Maßnahme erlaubt geringfügige Schrägstellungen der Stirnscheibe relativ zum Schrämkopf und vermindert somit die mechanische Beanspruchung der außerhalb des Schrämkopfes angeordneten Wasserzuführungsleitungen.

Die Wasserzuleitung kann in vorteilhafter Weise in einem in einer zur Längsrichtung des Schrämarmes parallelen Ebene gelenkig am Schrämarm abgestützten Träger gehalten sein, wodurch es möglich ist, durch einfaches Abklappen der Wasserzuführungsleitung Wartungsarbeiten, insbesondere beim Austausch von Dichtungselementen, vorzunehmen. Der Träger der Wasserzuführungsleitung kann hiebei als am Schrämarm um eine die Rotationsachse der Schrämköpfe kreuzende Achse schwenkbare Schwinge ausgebildet sein, welche Schutzbleche für die Wasserzuführungsleitung aufweist. Um die volle Verschwenkbarkeit des Schrämarmes ohne die Gefahr einer Kollision der Wasserzuführungsleitung mit seitlichen Begrenzungen des Tunnelstollens bzw. der Galerie zu gewährleisten, schließt die Wasserzuführungsleitung mit Vorteil seitlich an der Stirnscheibe an, wobei vorzugsweise die Wasserzuführungsleitung außermittig an die Stirnscheibe angeschlossen ist und über eine im wesentlichen radiale Bohrung der Stirnscheibe an die axiale Bohrung derselben angeschlossen ist. Die Wasserzuführungsleitung schließt hiebei in vorteilhafter Weise an der Anschlußstelle an die Stirnscheibe mit der Rotationsachse einen Winkel von mehr als 45° ein und ist unmittelbar außerhalb der Hüllkurve des Schrämkopfes in Richtung der Tangenten an die Hüllkurve abgewinkelt. Eine weitere Vereinfachung der Wartungsarbeiten ergibt sich, wenn die in einer die Rotationsachse des Schrämkopfes enthaltenden Ebene abgewinkelte Wasserzuführungsleitung über eine lösbare Kupplung mit der in dem mit dem Schrämkopf verbundenen Träger gehaltenen Leitung verbunden ist und vorzugsweise zumindest bis zur Kupplungsstelle als Stahlrohr ausgebildet ist.

Um die mechanische Beanspruchung derartiger mechanisch stabiler Zuführungsleitungen gering zu halten, weist in vorteilhafter Weise die Stirnscheibe einen äußeren vorspringenden Ringbord auf, welcher über eine Gleitringdichtung am Schrämkopf anliegt. Die Stirnscheibe kann auf Grund der Pendellagerung in bestimmten Grenzen taumelnd gelagert sein, und um die Büchse im Inneren des axialen Hohlraumes des Schrämkopfes von exzentrischen Belastungen freizuhalten, ist mit Vorteil die Büchse mit der Stirnscheibe über Klauen gekuppelt.

Die Stirnscheibe selbst kann in vorteilhafter Weise nahe dem Ringbord über ein an der Außenseite der Stirnscheibe abgestütztes Pendellager am Schrämkopf gelagert sein.

Die Erfindung wird nachfolgend an Hand eines in der Zeichnung dargestellten Ausführungsbeispieles näher erläutert. In diesem zeigen: Fig. 1 eine schematische Draufsicht auf eine Schrämmaschine, Fig. 2 eine vergrößerte Detailansicht einer Stirnscheibe mit der Wasserzuführung für den Schrämkopf und Fig. 3 eine Teildraufsicht auf einen Schrämkopf mit der am Schrämarm festgelegten Wasserzuführung.

In Fig. 1 ist eine Schrämmaschine mit 1 bezeichnet, deren Schrämarm 2 an einem Schwenkwerk 3 in Höhenrichtung und im Sinne des Doppelpfeiles 4 in seitlicher Richtung schwenkbar angelenkt ist. Das äußerste Ende des Schrämarmes 2 trägt seitlich zwei rotierbar gelagerte Schrämköpfe 5. Bei den bekannten Ausbildungen erfolgt die Wasserzuführung in das Innere des Schrämkopfes an der schematisch mit 6 bezeichneten Stelle. Im Inneren des Schrämkopfes ist strichliert jeweils eine letzte Untersetzungsstufe des Getriebes für den Antrieb der Schrämköpfe 5 angedeutet und mit 7 bezeichnet.

Der Schrämkopf 5 ist zumeist aus mehreren Scheiben aufgebaut und die erfindungsgemäß vorgesehene, dem Schrämarm 2 abgewendete äußere Stirnscheibe ist in Fig. 2 vergrößert dargestellt.

Die Stirnscheibe in Fig. 2 ist mit 8 bezeichnet und weist außerhalb ihrer Achse 9 einen Anschluß 10 für die Wasserzuführungsleitung auf. Der Anschluß 10 geht zunächst über einen radialen Kanal 11 in eine axiale Bohrung 12 in der Stirnscheibe über. Die Stirnscheibe 8 weist einen Ringbord 13 auf, welcher unter Zwischenschaltung einer Gleitringdichtung 14 am Grundkörper 15 des Schrämkopfes abgestützt ist. Die Lagerung der Stirnscheibe 8 ist mit 16 bezeichnet und als Pendellager ausgebildet. Die axiale Bohrung 12 mündet im Inneren des Schrämkopfkörpers 15 in eine Büchse 17, wobei ein dichtendes rohrförmiges Zwischenstück 18 vorgesehen ist, welches dazu dient, exzentrische Beanspruchungen der Büchse 17 zu vermeiden. Die Büchse 17 ist über Klauen 19 mit der Stirnscheibe 8 gekuppelt, so daß bei rotierendem Schrämkopfkörper 15 und stillstehender Stirnscheibe 8 auch die Büchse 17 drehfest gehalten wird. Die Büchse 17 weist wenigstens eine radiale Durchbrechung 20 auf, welche bei Umdrehung des Schrämkopfgrundkörpers 15 mit radialen Kanälen 21 des Schrämkopfkörpers 15 fluchtet, über welche die Verteilung über Kanäle 22 und 23 zu den Düsen des Schrämkopfes erfolgt.

Die feststehende Lagerschale des Pendellagers 16, welche im Schrämkopfgrundkörper 15 gehalten ist, wird durch einen mit dem Schrämkopfgrundkörper verschraubten Ring 24 in ihrer Lage gesichert.

Die Büchse 17 weist mit Dichtelementen 25 zusammenwirkende Dichtflächen auf. Das rohrförmige Zwischenstück taucht in einen zylindrischen Hohlraum der Büchse ein und weist an seinen Enden Dichtungen 26 auf. Das gegenüberliegende Ende, welches in einen mit der axialen Bohrung 12 fluchtenden Hohlraum 27 der Stirnscheibe 8 eintaucht, weist gleichfalls Dichtungen 26 auf.

Wie aus Fig. 3 ersichtlich ist, ist am Schrämarm 2 eine Wasserzuführungsleitung 28 festgelegt, welche über eine Lasche 29 geführt ist und außerhalb der Hüllkurve des Schrämkopfes 5 zur Stirnscheibe 8 abgewinkelt ist. Der außerhalb der Hüllkurve des Schrämkopfes verlaufende Bereich der Wasserzuführungsleitung 28 ist durch Schutzbleche 30 gesichert und weist nahe der Stirnscheibe 8 ein Kupplungsstück 31 auf. Die Schutzbleche 30 bilden zusammen mit dem Träger 32 eine Schwinge, welche um die Achse 33 in der Lasche 29 schwenkbar ist. Nach Lösen des Kupplungsteiles 31 kann somit die Wasserzuführungsleitung 28 abgeklappt werden, wobei die Betriebslage durch einen Bolzen 34 in einer weiteren Lasche gesichert ist. Nach dem Kupplungsstück 31 geht die Wasserzuführungsleitung außerhalb der Hüllkurve in einen Teilbereich 35 über, welcher unter einem Winkel von etwa 45° zur Achse 9 der Stirnscheibe 8 außermittig an der Stirnscheibe 8 anschließt.

## Patentansprüche

1. Schrämmaschine (1) mit an einem in Höhenrichtung und seitlich verschwenkbaren Schrämarm (2) um quer zur Achse des Schrämarmes (2) rotierbar gelagerten Schrämköpfen (5), deren Drehantrieb über ein Schrämgetriebe (7) erfolgt, bei welcher die Schrämköpfe (5) mit Meißeln und Düsen für das Aussprühen von Wasser bestückt sind und Leitungen für die Zufuhr von Wasser zu den Düsen vorgesehen sind, dadurch gekennzeichnet, daß die Zuleitung (28) für das Wasser in eine um die Drehachse (9) der Schrämköpfe (5) rotierbar gelagerte äußere Stirnscheibe (8) mündet, daß die Wasserzuleitung über eine im wesentlichen axiale Bohrung (12) der Stirnscheibe (8) dichtend mit einem axialen Hohlraum (27) des Schrämkopfes (5) in Verbindung steht und daß der axiale Hohlraum (27) des Schrämkopfes (5) über Kanäle (21, 22, 23) im Inneren des Schrämkopfes (5) mit den Düsen verbunden ist.

2. Schrämmaschine nach Anspruch 1, dadurch gekennzeichnet, daß die axiale Bohrung (12) der Stirnscheibe (8) in eine drehfest mit der Stirnscheibe (8) dichtend verbundene, im axialen Hohlraum (27) des Schrämkopfes drehbar gelagerte Büchse (17) mündet, wobei die Büchse (17) im axialen Hohlraum (27) des Schrämkopfes (5) dichtend gelagert ist und wenigstens eine radiale Durchbrechung (20) aufweist, welche bei Drehung des Schrämkopfes (5) mit Kanälen (21) des Schrämkopfes (5) für die Zuführung des Wassers zu den Düsen des Schrämkopfes (5) fluchtet.

3. Schrämmaschine nach Anspruch 1 oder 2, dadurch gekennzeichnet, daß in der axialen Bohrung (12) der Stirnscheibe (8) ein axial begrenzt verschiebliches Rohrstück (18) dichtend eingesetzt ist, dessen freies Ende dichtend in eine zylindrische Bohrung der Büchse (17) eingreift.

4. Schrämmaschine nach Anspruch 1, 2 oder 3, dadurch gekennzeichnet, daß die Stirnscheibe (8) über als Pendellager (16) ausgebildete Radiallager mit balligen Lagerflächen am Schrämkopf (5) gelagert ist.

5. Schrämmaschine nach einem der Ansprüche 1 bis 4, dadurch gekennzeichnet, daß die Wasserzuleitung (28) in einem in einer zur Längsrichtung des Schrämarmes (2) parallelen Ebene gelenkig am Schrämarm (2) abgestützten Träger (32) gehalten ist.

6. Schrämmaschine nach Anspruch 5, dadurch gekennzeichnet, daß der Träger (32) der Wasserzuführungsleitung (28) als am Schrämarm (2) um eine die Rotationsachse (9) der Schrämköpfe (5) kreuzende Achse (33) schwenkbare Schwinge ausgebildet ist, welche Schutzbleche (30) für die Wasserzuführungsleitung aufweist.

7. Schrämmaschine nach einem der Ansprüche 1 bis 6, dadurch gekennzeichnet, daß die Wasserzuleitung (28) außermittig an die Stirnscheibe (8) angeschlossen ist und über eine im wesentlichen radiale Bohrung (10) der Stirnscheibe (8) an die axiale Bohrung (12) derselben angeschlossen ist.

8. Schrämmaschine nach einem der Ansprüche 1 bis 7, dadurch gekennzeichnet, daß die Wasserzuführungsleitung (28) an der Anschlußstelle (10) an die Stirnscheibe (8) mit der Rotationsachse (9) einen Winkel von mehr als 45° einschließt und unmittelbar außerhalb der Hüllkurve des Schrämkopfes (5) in Richtung der Tangenten an die Hüllkurve abgewinkelt ist.

9. Schrämmaschine nach einem der Ansprüche 1 bis 6, dadurch gekennzeichnet, daß die in einer die Rotationsachse (9) des Schrämkopfes (5) enthaltende Ebene abgewinkelte Wasserzuführungsleitung (28) über eine lösbare Kupplung (31) mit der in dem mit dem Schrämkopf (5) verbundenen Träger (32) gehaltenen Leitung (28) verbunden ist und vorzugsweise zumindest bis zur Kupplungsstelle als Stahlrohr ausgebildet ist.

10. Schrämmaschine nach einem der Ansprüche 1 bis 9, dadurch gekennzeichnet, daß die Stirnscheibe (8) einen äußeren vorspringenden Ringbord (13) aufweist, welcher über eine Gleitringdichtung (14) am Schrämkopf (5) anliegt.

11. Schrämmaschine nach einem der Ansprüche 1 bis 10, dadurch gekennzeichnet, daß die Stirnscheibe (8) über Klauen (19) mit der Büchse (17) gekuppelt ist.

12. Schrämmaschine nach Anspruch 10, dadurch gekennzeichnet, daß die Stirnscheibe (8) nahe dem Ringbord (13) über ein an der Außenseite der Stirnscheibe (8) abgestütztes Pendellager (16) am Schrämkopf (5) gelagert ist.
